# EUROPÄISCHE PATENTSCHRIFT

(11) **EP 0 098 910 B1**
(45) Veröffentlichungstag und Bekanntmachung des Hinweises auf die Patenterteilung: **12.11.1986**
(21) Anmeldenummer: 83101559.9
(22) Anmeldetag: 18.02.1983
(51) Int. Cl.: A46B 9/04, A46B 1/00, A46B 7/04, A46B 5/06

(54) **Zahnbürste zum Entfernen von Belägen bei menschlichen Gebissen und zur Gebisspflege**
Toothbrush for removing deposits on human teeth and for dental care
Brosse à dents pour l'enlèvement des dépôts sur les dents humaines et pour les soins dentaires

(30) Priorität: 16.07.1982 DE 3226656; 16.11.1982 DE 8232150 U
(43) Veröffentlichungstag der Anmeldung: 25.01.1984
(73) Patentinhaber: Plantén, Staffan, Dr., D-7064 Remshalden-Buoch (DE); Askeroth, Torbjörn, Dr., D-7472 Winterlingen (DE)
(72) Erfinder: Plantén, Staffan, Dr., D-7064 Remshalden-Buoch (DE); Askeroth, Torbjörn, Dr., D-7472 Winterlingen (DE)
(74) Vertreter: Magenbauer, Rudolf

## Beschreibung

Die Erfindung betrifft eine Zahnbürste zum Entfernen von Belägen bei menschlichen Gebissen und zur Gebißpflege, mit einem aus zwei Schenkeln gebildeten Griffteil, an dessen elastisch gegeneinander bewegbaren Schenkelenden zum gleichzeitigen Behandeln der Vorder-und Rückseite der Zähne einander gegenüberliegenden Bürstpartien mit von einem Borstenträger zur jeweils anderen Bürstpartie abstehenden Borsten neben der von den Schenkeln aufgespannten Griffteilebene unverdrehbar angeordnet sind.

Das menschliche Gebiß bedarf einer intensiven Reinigung und Pflege, um das Auftreten der weit verbreiteten Zahnkrankheiten Karies und Parodontose zur vermeiden. Solche Zerstörungen der anorganischen Hartsubstanzen des Zahnschmelzes bzw. solche Erkrankungen des Zahnbettes, verbunden mit einer Lockerung der Zähne, sind die Folge von Ablagerungen und Ansammlungen von Bakterien und deren Absonderungen, die zu die Gesundheit gefährdenden Belägen führen.

Mit herkömmlichen Zahnbürsten ist eine solche Reinigung und Pflege nur beschränkt möglich. So ist beispielsweise aus der US-PS 30 67 447 eine Zahnbürste der eingangs genannten Art bekannt, bei der die Bürstpartien von Flachbürsten gebildet werden, die parallel versetzt zum jeweils zugehörenden Schenkel des Griffteils verlaufen.

Die zu den Zähnen rechtwinkelig stehenden, gleich langen Borsten reiben nur an den Vorderseiten und Rückseiten der Zähne entlang, während die Bereiche zwischen den Zähnen im wesentlichen unbehandelt bleiben, so daß hier die genannten Beläge entstehen können. Es mag zwar sein, daß bei der Hin- und Herbewegung der Zahnbürste einige Borsten auch in solchen Zwischenräume gelangen. Die Eindringtiefe und die Reibkraft ist hier jedoch gering, da sich die übrigen Borsten aussen an den benachbarten Zähnen abstützen.

Ähnliches gilt mit Bezug auf die Gaumenpflege bzw. das Behandeln des Zahnfleischansatzes. Auch an dieser Stelle ist zwischen den Zähnen und dem Zahnfleisch ein Spalt vorhanden, über den die Borsten solcher Flachbürsten hinweggleiten. Hierbei sind ausserdem die leistenähnlichen Borstenträger hinderlich, die rundum zur Bürstebene über die Borsten vorstehen und somit an unzugänglichen Stellen im Wege sein können.

Der vorliegenden Erfindung liegt deshalb die Aufgabe zugrunde, eine Zahnbürste gemäß dem Gattungsbegriff zu schaffen, mit deren Hilfe auf in der Handhabung einfache Weise eine gründliche und gleichmäßige Belagsbeseitigung und Gebißpflege auch an unzugänglichen Stellen, vor allem zwischen den Zähnen und im Bereich des an die Zähne angrenzenden Gaumens, möglich ist.

Diese Aufgabe wird erfindungsgemäß dadurch gelöst, daß die Borstenträger von den Schenkeln des Griffteils mit ihrer Längsrichtung etwa L-förmig aus der Griffteilebene abstehen und an ihren dem Griffteil abgewandten Enden mit beim Gebrauch zum Gaumen oder Zahnfleischansatz hin gerichteten Borsten besetzt sind, und daß die Bürstpartien in Draufsicht von der Griffteilebene her gesehen entgegengesetzt abgerundete Gestalt besitzen.

Eine solche Zahnbürste wird unter Aufspreizen der beiden Schenkel auf die Zähne aufgesteckt und kann sodann horizontal und vertikal hin und her bewegt werden. Hierbei drückt man die beiden Schenkel des Griffteils mit der die Zahnbürste haltenden Hand elastisch zusammen, so daß die Bürstpartien gleichzeitig die Vorderseite und die Rückseite der Zähne und den angrenzenden Gaumenbereich behandeln. Infolge der Schenkelelastizität paßt sich der Abstand der Bürstpartien selbsttätig an die örtliche Dicke der Zähne an, die sozusagen eine Zwangsführung für die Bürstpartien bilden. Da die Borstenträger mit ihrer Längsrichtung etwa L-förmig abstehen, wird die gesamte Zahnhöhe gleichzeitig behandelt, wobei die Borsten infolge der Rundgestalt der Bürstpartien in jeden Zahnzwischenraum gelangen. Ausserdem stehen an den freien Enden der Bürstpartien keine den Zugang an unzugängliche Stellen behindernde Teile vor. Da im Gegenteil auch diese Borstenträgerenden mit Borsten besetzt sind, die zum Gaumen oder Zahnfleischansatz hin wegstehen, wird ferner zusätzlich der Gaumen bzw. der Zahnfleischansatz zuverlässig bearbeitet.

Bei der erfindungsgemäßen Zahnbürste kann gegebenenfalls sogar auf die Verwendung einer Zahnpasta verzichtet werden. Ausserdem sind die Gestehungskosten sehr niedrig, was vor allem im Hinblick auf den Umstand von Bedeutung ist, daß es sich hier um einen Massenartikel handelt.

Zweckmäßige Ausgestaltungen der Erfindung sind in den Unteransprüchen angegeben.

Sind die Borstenträger an ihren einander abgewandten Seiten mindestens im dem Griffteil zugewandten Bereich borstenfrei, erhält man nicht nur verhältnismäßig schmale Bürstpartien sondern vermeidet auch ein Wundreiben der benachbarten Hautbereiche.

Verjüngen sich die Borstenträger an ihrer borstenfreien Seite zum dem Griffteil abgewandten Ende hin, wird der Platzaufwand noch weiter verringert, und man gelangt ohne Beschwerden für den Benutzer auch an die engsten Stellen des Mundes.

Der borstenfreie Bereich des Borstenträgers kann sich von der Griffteilebene her gesehen über einen Winkel von etwa 120° bis 140° erstrecken. Des weiteren können die Borstenträger in der durch beide Borstenträger quer zur Griffteilebene gehenden Ebene über den Scheitelpunkt hinaus mit Borsten besetzt sein.

Sind die Bürstpartien am dem Griffteil abgewandten Ende ballig oder kugelig abgerundet, erhält man eine besonders gute Belagsentfernung im Gaumenbereich.

Die Längsrichtung der Bürstpartien bildet mit den Schenkeln des Griffteils zweckmäßigerweise jeweils einen Winkel von etwa 90°. Hierdurch erhält man bei horizontal gehaltenem Griffteil eine Parallelstellung der Bürstpartien zu den Zähnen, was vor allem für die Reinigung der Zahnzwischenräume durch eine Vertikalbewegung günstig ist.

Stehen die beiden Bürstpartien geneigt zueinander, derart, daß ihre Längsrichtungen einen spitzen Winkel von zweckmäßigerweise etwa 20° bis 30° bilden, der sich vom Griffteil weg gerichtet verjüngt, erhält man eine an die Zahnwurzelgestalt angepaßte Orientierung und somit eine besonders gute Anlage an der kritischen Stelle des Zahnfleischansatzes, wo der Belag zur Ausbildung von Taschen im Zahnfleisch und letztlich zu Zahnfleischschwund führen kann. Sind die beiden Bürstpartien austauschbar am Griffteil befestigt, kann man abgenutzte Bürstpartien ersetzen.

Eine besonders handgerechte Zahnbürste ergibt sich, wenn der Griffteil hufeisenähnliche Gestalt mit einem den Bürstpartien abgewandten erweiterten Bogenbereich besitzt, an den sich beidseitig jeweils ein endseitig die zugewandte Bürstpartie tragende Verlängerung anschließt, wobei der Abstand zwischen den beiden zweckmäßigerweise im wesentlichen parallelen Verlängerungen kleiner als der Bogendurchmesser ist.

Ausführungsbeispiele der Erfindung werden nun anhand der Zeichnung beschrieben. Es zeigen :
Figur 1 eine erste Ausführungsform der erfindungsgemäßen Zahnbürste in Draufsicht,
Figur 2 die Zahnbürste nach Fig. 1 in Vorderansicht gemäß Pfeil 11 in Fig. 1,
Figur 3 die Zahnbürste nach Fig. 1 in Seitenansicht gemäß Pfeil 111 in Fig. 1,
Figur 4 eine Variante der Zahnbürste in Vorderansicht,
Figur 5 eine weitere Abwandlung der Zahnbürste nach den Fig. 1 bis 3 in Draufsicht,
Figur 6 eine Bürstpartie in gesonderter Darstellung im Längsschnitt,
Figuren 7 und 8 eine weitere Ausführungsform der Bürstpartie im Längsschnitt bzw. in Draufsicht gemäß Pfeil XIII in Fig. 7.

Die in der Zeichnung dargestellten Zahnbürsten dienen zum Entfernen von Belägen bei menschlichen Gebissen und zur Gebißpflege. Bei sämtlichen Ausführungsbeispielen ist ein Griffteil 1, 1a, 1b vorhanden, mit dem das Gerät von der Hand ergriffen wird. Endseitig am Griffteil 1, 1a, 1 ist ein Bürstteil 2, 2a, 2b angeordnet, der zwei mit Abstand zueinander angeordnete Bürstpartien 3, 3' ; 3a, 3'a ; 3b, 3'b ; 3d ; 3e enthält, die nach Art von Rundbürsten ausgebildet sind. Diese Bürstpartien tragen übliche Borsten, die eingepreßt oder auf andere Weise befestigt sein können, wobei im Falle von Kunststoff als Herstellungmaterial auch eine einstückige Anformung möglich ist.

Der Griffteil 1, 1a, 1b ist zweischenkelig ausgebildet, wobei am einen Ende und zwar am freien Ende jedes sich im wesentlichen in Griffteil-Längsrichtung erstreckenden Schenkels 4, 4'; 4a, 4'a ; 4b, 4'b eine Bürstpartie winkelig mit Bezug auf die Griffteilebene absteht. Die beiden am anderen Ende miteinander verbundenen Schenkel verlaufen getrennt voneinander zur zugehörigen Bürstpartie und sind elastisch von Hand aufeinander zu bewegbar. Als Herstellungsmaterial eignet sich Kunststoff und es ist ersichtlich, daß man lediglich von außen her eine Kraft gegen die beiden Schenkel ausüben muß, um den Abstand zwischen den beiden Bürstpartien zu verkleinern. Die beiden Schenkel können einen solchen Verlauf besitzen bzw. die Bürstpartien können mit einem solchen Abstand voneinander angeordnet sein, daß sich der Bürstteil 2, 2a, 2b ohne Auseinanderspreizen auf die Zähne aufsetzen läßt. Sodann braucht man nur mit den Fingern gegen die Schenkel zu drücken, wodurch man eine federnde Anlage der einen Bürstpartie, z. B. die Bürstpartie 3, 3a, 3b gegen die Gebißvorderseite und der anderen Bürstpartie 3', 3'a, 3'b gegen die Gebißrückseite erhält. Durch eine Hin- und Herbewegung in horizontaler oder vertikaler Richtung (Pfeil 5 bzw. 6) werden somit beide Gebißseiten gleichzeitig behandelt, wobei der Anpreßdruck vom Benutzer variiert werden kann. Die hiermit erzielte Wirkung ist äußerst effektiv und man kann sogar auf die Anwendung einer Zahnpasta od. dgl. verzichten. Im Ruhezustand können die Bürstpartien 3, 3' ; 3a, 3'a ; 3b, 3'b ; 3d ; 3e auch einen kleineren Abstand als die Zahndicke voneinander aufweisen, so daß die Schenkel 4, 4' usw. beim Aufstecken auf die Zähne auseinandergespreizt werden, was entweder selbsttätig erfolgt oder durch einen zwischen die Schenkel greifenden Finger unterstützt wird.

Aus der Seitenansicht gemäß Fig. 3 ist ersichtlich, daß die beiden Bürstpartien 3, 3' usw. mit den Griffteilschenkeln 4, 4' usw. jeweils einen Winkel von etwa 90° bilden, so daß sich in Seitenansicht ein etwa L-förmiges Gebildet ergibt. Dies erleichtert das Einsetzen und Entnehmen der Zahnbürste und man kann der Griffteil 1 usw. mit der Hand bequem im wesentlichen horizontal halten. Dabei erhält man eine Parallelstellung der Bürstpartien zu den Zähnen, was vor allem für die Reinigung der Zahnzwischenräume günstig ist.

Bewegt man die Bürste horizontal, reiben die Bürstpartien in Gebißlängsrichtung über die Zahnoberflächen. Bei vertikaler Bewegung gelangt man in die Zahnzwischenräume. Dabei wird in jedem Falle, da die Bürstpartien 3, 3' usw. genügend weit abstehen, auch der angrenzende Gaumenbereich behandelt, wo das Zahnfleisch an die Zähne angrenzt. Wegen des beidseitigen Andrückens der Bürstpartien gegen das Gebiß erhält man außerdem stets eine durch die Zähne zwangsgeführte Bewegung.

Bei jedem Ausführungsbeispiel ist vorgesehen, daß die beiden Bürstpartien 3, 3' usw. geneigt zueinander stehen, derart, daß ihre Längsrichtungen einen spitzen Winkel von zweckmäßigerweise etwa 20° bis 30° bilden (siehe Winkel a in Fig. 2). Auf diese Weise erhält man eine Anpassung an die Gestalt des gaumenseitigen Zahnbereichs und somit eine besonders gute Anlage an der kritischen Stelle des Zahnfleischansatzes, wo der Belag zur Ausbildung von Taschen im Zahnfleisch und letztlich zu Zahnfleischschwund führen kann. Gleichzeitig wird der Gaumen massiert.

Jeder Griffteil 1, 1a, 1b besitzt eine bügel- oder klammerförmige Gestalt. Dabei ist vorgesehen, daß der Griffteii 1,1a, 1 b hufeisenähnliche Gestalt mit einem den Bürstpartien 3, 3' usw. abgewandten erweiterten Bogenbereich 7 (Fig. 1) aufweist, an den sich beidseitig jeweils eine endseitig die zugewandte Bürstpartie 3, 3' tragende Verlängerung 8, 8' anschließt, wobei der Abstand zwischen den beiden zweckmäßigerweise im wesentlichen parallelen Verlängerungen 8, 8' kleiner als der Durchmesser des Bogenbereichs 7 ist. Jeweils eine Hälfte des Bogenbereichs 7 bildet also mit der zugehörigen Verlängerung 8 bzw. 9 einen der Griffteilschenkel 4 bzw. 4'. Dieser Griffteil 1, 1a, 1b ist einstückig mit im wesentlichen runder Querschnittsgestalt geformt, wobei die beiden Verlängerungen 8, 8' mit Bezug auf den Bogenbereich 7 eine verjüngte Gestalt aufweisen. Der so ausgebildete Griffteil liegt mit seinem Bogenbereich 7 gut in der Hand, wobei man mit dem Zeige- und/oder Mittelfinger zwischen die Schenkel 4, 4' greifen kann, während die übrigen Finger das Gerät außen umfassen, so daß man die Schenkel 4, 4' und mit diesen die Bürstpartien 3, 3' mühelos zusammendrücken oder auseinanderspreizen kann, ohne hierbei die Handstellung zu verändern. Außerdem läßt sich die Zahnbürste mit ihrem bügel- oder klammerförmigen Griffteil bei Nichtbenutzung an einen Haken hängen, wodurch man auch eine Lufttrocknung der Bürstpartien erhält.

In Abwandlung der dargestellten Ausführungsbeispiele könnte der Griffteil zur Bildung der beiden Schenkel auch längsgeschlitzt sein. Auch ein pinzettenähnlicher Griffteil wäre möglich. An der Außenseite der Schenkel 4, 4' können ferner z. B. geriffelte Partien 9, 9' vorgesehen sein, um den Fingern einen besseren Halt zu geben.

Wie schon erwähnt, sind die Bürstpartien 3, 3' ; 3a, 3'a ; 3b, 3'b ; 3d ; 3e nach Art einer Rundbürste mit zylinderähnlicher Gestalt ausgebildet. Während hierbei die Rundbürsten 3, 3' ; 3b, 3'b rundherum mit Borsten besetzt sind, können die beiden Rundbürsten auch an ihren einander abgewandten Seiten mindestens im dem Griffteil zugewandten Bereich borstenfrei sein. Hierdurch erhält man nicht nur eine Materialersparnis sondern auch einen geringeren Platzbedarf, was bei den beengten Platzverhältnissen im Mund von Bedeutung ist und ein Hinführen der Bürstpartien an unzugängliche Stellen erleichtert. Diese sehr zweckmäßige Maßnahme zeigen die Fig. 4, 7 und 8.

Bei sämtlichen Varianten ist jedoch das dem Griffteil abgewandte freie Ende der Bürstpartien 3, 3' usw. mit Borsten besetzt, um auch - dies ist mit herkömmlichen Zahnbürsten nicht möglich - den Gaumen zu pflegen bzw. eine Belagsentstehung im Bereich des Zahnfleischansatzes zu vermeiden. Während die Borsten bis zum freien Ende der Bürstpartien etwa radial abstehen, stehen sie am freien Ende schräg nach unten ab.

Die Variante nach Fig. 4 entspricht dem Ausführungsbeispiel nach den Fig. 1 bis 3 mit der genannten Ausnahme, daß hier die Bürstpartien 3a, 3'a nicht rundherum mit Borsten besetzt sind.

Die Borsten der Rundbürsten können an einstückig an den Griffteil angeformten Trägerzapfen 17, 17' (Fig. 4) sitzen. Die Herstellung der aus Trägerzapfen und Borsten bestehenden Bürstpartien kann jedoch auch gesondert erfolgen. Eine solche als Rundbürste ausgebildete Bürstpartie 3d zeigt Fig. 6. Wiederum sitzen die Borsten an einem zentralen Trägerzapfen 20, der aus Kunststoff oder aus Metall, zweckmäßigerweise aus Kunststoff, bestehen kann. Dieser Trägerzapfen weist eine Sackausnehmung 18 auf, in die ein vom Griffteil abstehender Fortsatz 19 eingesteckt werden kann. Selbstverständlich kann der Fortsatz auch am Trägerzapfen und die Sackausnehmung griffteilseitig vorgesehen sein (siehe Fig. 7 und 8). Die Verbindung kann beispielsweise durch Verkleben erfolgen. Man kann jedoch auch eine lösbare Verbindung zwischen den Bürstpartien und dem Griffteil vorsehen, so daß man die Bürstpartien, sind sie abgenutzt, austauschen kann. Auch hierfür eignet sich beispielsweise die Anordnung gemäß Fig. 6 oder die Bürstpartie nach den Fig. 7 und 8. Hierzu braucht man nur einen von Hand lösbaren Preßsitz zwischen Sackausnehmung 18 und Fortsatz 19 vorzusehen. Auch Rastverbindungen od. dgl. sind möglich. Auf jeden Fall sollte aber die Bürstpartie unverdrehbar gehaltert sein. Zu diesem Zwecke könnte man der Sackausnehmung 18 und dem Fortsatz 19 einen unrunden Querschnitt, z. B. einen quadratischen Querschnitt geben. Entsprechendes gilt auch für die Bürstpartie 3e nach Fig. 7 und 8.

Die Bürstpartie 3e ist in den Fig. 7 und 8 vergrößert dargestellt. Es ist deutlich ersichtlich, daß die zweckmäßigerweise einstückig angeformten Borsten 21 vom im wesentlichen zylindrischen Trägerzapfen 20' etwa radial abstehen. Die einander abgewandten Seiten 22 der beiden insgesamt bei der Zahnbürste vorhandenen Trägerzapfen sind borstenfrei, während das freie, ballig oder kugelig ausgebildete Trägerzapfenende Borsten trägt, die bei der Anwendung der Bürste zum Gaumen gerichtet sind und im spitzen Winkel zur Zapfenachse stehen. Wegen der einstückigen Anformung der Borsten können diese praktisch beliebig dicht sitzen, was vor allem am Trägerzapfenende wichtig ist, da sich die Borsten hier auseinanderspreizen.

Sämtliche Borsten können gleich lang sein. Außerdem verjüngen sie sich zu ihrem freien Ende hin. Für den Basisdurchmesser d, der Borsten kann man beispielsweise 0,23-0,25 mm und für den Borstendurchmesser d₂ an der Borstenspitze kann man beispielsweise 0,17-0,18 mm wählen. Der Abstand D, bzw. D₂ der Borstenspitzen voneinander kann im zylindrischen Bereich und im Bereich des balligen oder kugeligen Zapfenendes 23 gleich sein und beispielsweise 0,6 mm betragen. Im zylindrischen Bereich kann jedoch eine engere Anordnung der Borsten zweckmäßig sein.

Eine weitere zweckmäßige Maßnahme besteht darin, daß jeder Trägerzapfen an seiner borstenfreien Seite 22 zum freien Ende hin sich verjüngend abgeschrägt ist, wie aus Fig. 7 ersichtlich ist. Dabei kann die abgeschrägte Partie wie beim Ausführungsbeispiel eine ebene Fläche 24 sein, wobei zweckmäßigerweise die abgeschrägte Partie um einen Winkel β im Bereich von 10° gegen die Zapfen-Achse 24 geneigt sein kann. Hierdurch wird der Platzaufwand noch weiter verringert, und man kommt ohne Beschwerden für den Benutzer auch an die engsten Stellen des Mundes. Beim Ausführungsbeispiel schließt sich diese abgeschrägte Partie der borstenfreien Seite 22 an eine rundum zylindrische Partie 26 des Trägerzapfens an, die beispielsweise eine Länge 1 von etwa 2-3 mm besitzen kann.

An seinem dem balligen oder kugeligen Ende 23 entgegengesetzten Ende weist der Trägerzapfen 20' einen zentralen, axial gerichteten Fortsatz 27 auf, der zum Herstellen einer Steckverbindung mit dem Griffteil 1 dient. Hierzu ist am zugewandten Schenkelende des Griffteils eine entsprechend geformte Ausnehmung vorhanden. Des weiteren ist von Vorteil, daß der Trägerzapfen 20' am balligen oder kugeligen Ende 23 über den Scheitelpunkt 28 hinaus mit Borsten besetzt ist, zweckmäßigerweise um einen Winkel γ im Bereich von etwa 20°-30°, zweckmäßigerweise von im wesentlichen 25°. Außerdem ist noch günstig, daß sich der borstenfreie Bereich des Trägerzapfens 20' in Stirnansicht (Fig. 8) gesehen über einen Winkel im Bereich von etwa 120°-140°, zweckmäßigerweise von im wesentlichen 25°, erstreckt. Dies ist in Fig. 8 durch die beiden Winkel 8₁ und 8₂ von jeweils 25° charakterisiert, die jeweils zwischen der Längsmittelebene des Trägerzapfens 20' und der äußersten Borste gebildet sind.

Für den Radius r des Trägerzapfens ist beim Ausführungsbeispiel etwa 3 mm vorgesehen, und der Abstand a zwischen der Zapfenachse 25 und den Borstenspitzen kann etwa 7 mm betragen, so daß sich für die Borstenlänge zweckmäßigerweise etwa 4 mm ergibt. Für die Gesamtlänge des Trägerzapfens 20' vom Scheitelpunkt 28 bis zum Beginn des Fortsatzes 27 kann man etwa 11 mm wählen.

Die soeben in Zusammenhang mit den Fig. 7 und 8 im einzelnen geschilderten Maßnahmen können selbstverständlich auch bei den anderen Ausführungsbeispielen angewendet werden.

Fig. 5 schließlich zeigt, daß die beiden Schenkel 4b, 4'b des Griffteils 1b am den Bürstpartien 3b, 3'b abgewandten Ende verdrehbar aneinander befestigt sein können. Diese Drehachse ist strichpunktiert angedeutet. Hierdurch können die beiden Schenkel 4b, 4'b verschiedene Stellungen zueinander einnehmen. In der üblichen Gebrauchsstellung (gestrichelt eingezeichnet) liegen den Fig. 1 bis 4 entsprechende Verhältnisse vor. Verdreht man dagegen einen der Schenkel, beispielsweise den Schenkel 4'b um einen Winkel von etwa 180° (ausgezogene Linien), kann man das Gerät auch nur mit einer Bürstpartie 3b zur Anwendung bringen, wenn die andere Bürstpartie bzw. der andere Schenkel aus Platzgründen im Munde hinderlich ist.

## Patentansprüche

1. Zahnbürste zum Entfernen von Belägen bei menschlichen Gebissen und zur Gebißpflege mit einem aus zwei Schenkeln gebildeten Griffteil an dessen elastisch gegeneinander bewegbaren Schenkelenden zum gleichzeitigen Behandeln der Vorder- und Rückseite der Zähne einander gegenüberliegende Bürstpartien mit von einem Borstenträger zur jeweils anderen Bürstpartie abstehenden Borsten neben der von den Schenkeln aufgespannten Griffteilebene unverdrehbar angeordnet sind, dadurch gekennzeichnet, daß die Borstenträger (17, 17' ; 20 ; 20') von den Schenkeln (4, 4'; 4a, 4'a; 4b, 4'b) des Griffteils (1, 1a, 1b) mit ihrer Längsrichtung etwa L-förmig aus der Griffteilebene abstehen und an ihren dem Griffteil abgewandten Enden mit beim Gebrauch zum Gaumen oder Zahnfleischansatz hin gerichteten Borsten besetzt sind, und daß die Bürstpartien (3, 3' ; 3a, 3'a ; 3b, 3'b ; 3d ; 3e) in Draufsicht von der Griffteilebene her gesehen entgegengesetzt abgerundete Gestalt besitzen.

2. Zahnbürste nach Anspruch 1, dadurch gekennzeichnet, daß die Borstenträger (17, 17' ; 20') an ihren einander abgewandten Seiten mindestens im den Griffteil (1a) zugewandten Bereich borstenfrei sind.

3. Zahnbürste nach Anspruch 2, dadurch gekennzeichnet, daß sich die Borstenträger (20') an ihrer borstenfreien Seite (22) zum dem Griffteil abgewandten Ende hin verjüngen.

4. Zahnbürste nach Anspruch 2 oder 3, dadurch gekennzeichnet, daß sich der borstenfreie Bereich des Borstenträgers (20') von der Griffteilebene her gesehen über einen Winkel von etwa 120° bis 140° erstreckt.

5. Zahnbürste nach einem der Ansprüche 2 bis 4, dadurch gekennzeichnet, daß die Borstenträger (17, 17' ; 20') in der durch beide Borstenträger quer zur Griffteilebene gehenden Ebene über den Scheitelpunkt hinaus mit Borsten besetzt sind.

6. Zahnbürste nach einem der Ansprüche 1 bis 5, dadurch gekennzeichnet, daß die Bürstpartien (3, 3' ; 3a, 3'a ; 3b, 3'b ; 3d ; 3e) am dem Griffteil (1, 1a, 1b) abgewandten Ende ballig oder kugelig abgerundet sind.

7. Zahnbürste nach einem der Ansprüche 1 bis 6, dadurch gekennzeichnet, daß die Längsrichtung der Bürstpartien (3, 3' ; 3a, 3'a ; 3b ; 3'b ; 3d ; 3e) mit den Schenkeln des Griffteils jeweils einen Winkel von etwa 90° bildet.

8. Zahnbürste nach einem der Ansprüche 1 bis 7, dadurch gekennzeichnet, daß die beiden Bürstpartien (3, 3', 3a, 3'a ; 3b ; 3'b ; 3d ; 3e) geneigt zueinander stehen, derart, daß ihre Längsrichtung einen spitzen Winkel von zweckmäßigerweise etwa 20° bis 30° bilden, der sich vom Griffteil (1, 1 a, 1b) weg gerichtet verjüngt.

9. Bürste nach einem der Ansprüche 1 bis 8, dadurch gekennzeichnet, daß die beiden Bürstpartien austauschbar am Griffteil befestigt sind.

10. Zahnbürste nach einem der Ansprüche 1 bis 9, dadurch gekennzeichnet, daß der Griffteil hufeisenähnliche Gestalt mit einem den Bürstpartien abgewandten erweiterten Bogenbereich besitzt, an den sich beidseitig jeweils ein endseitig die zugewandte Bürstpartie tragende Verlängerung anschließt, wobei der Abstand zwischen den beiden zweckmäßigerweise im wesentlichen parallelen Verlängerungen kleiner als der Bogendurchmesser ist.

## Claims

1. A toothbrush for the removal of plaque from and the care of human teeth, comprising a handle part consisting of two legs to the ends of which, and which are resiliently movable relative to each other, opposing brush sections, each set of bristles extending from the associated bristle carrier towards the other brush section, are non-rotatably attached next to the handle part plane created by the legs for the simultaneous brushing of the front and back of the teeth, wherein the bristle carriers (17, 17' ; 20, 20') extend longitudinally in a substantially L-shaped formation from the legs (4, 4' ; 4a, 4a' ; 4b, 4b') of the handle part (1, la, 1b) and their ends located opposite the handle part are equipped with bristles directed towards the gums during use, and wherein the brush sections (3, 3' ; 3a, 3a' ; 3b, 3b' ; 3d ; 3e), if seen in top view from the handle part plane, have oppositely rounded shapes.

2. A toothbrush as claimed in Claim 1, wherein the bristle carriers (17,17' ; 20') are free of bristles on the sides facing away from each other at least in the area facing the handle part (1a).

3. A toothbrush as claimed in Claim 2, wherein the bristle carriers (20') taper towards the ends facing away from the handle part on their bristle-free sides (22).

4. A toothbrush as claimed in Claim 2 or 3, wherein the bristle-free section of the bristle carrier (20') extends over an angle of 120° to 140° if viewed from the handle part plane.

5. A toothbrush as claimed in any of Claims 2 to 4, wherein the bristle carriers (17, 17' ; 20') are equipped with bristles in that plane which extends through each of the two bristle carriers at a right angle to the handle part plane beyond their crowns.

6. A toothbrush as claimed in any of Claims 1 to 5, wherein the brush sections (3, 3' ; 3a, 3a' ; 3b, 3b' ; 3d ; 3e) are crowned or radiussed at the ends facing away from the handle part.

7. A toothbrush as claimed in any of Claims 1 to 6, wherein the longitudinal direction of the brush sections (3, 3' ; 3a, 3a' ; 3b, 3b' ; 3d ; 3e) encloses an angle of approximately 90° with the legs of the handle part.

8. A toothbrush as claimed in any of Claims 1 to 7, wherein the two brush sections (3, 3' ; 3a, 3a' ; 3b, 3b' ; 3d ; 3e) are so inclined towards each other that they enclose an acute angle of approximately 20° to 30° and taper away from the handle part (1, 1a, 1b).

9. A toothbrush as claimed in any of Claims 1 to 8, wherein the brush sections are interchangeably mounted on the handle part.

10. A toothbrush as claimed in any of claims 1 to 9, wherein the handle part has a horse-shoe shape with an extended arc opposite the brush sections, to each end of which an extension carrying a brush section is attached, the distance between the extensions, which are preferably substantially parallel to each other, being less than the arc diameter.

## Revendications

1. Brosse à dents pour l'enlèvement des dépôts sur les dents humaines et pour les soins dentaires, comportant un manche formé de deux branches dont les extrémités élastiquement mobiles l'une par rapport à l'autre supportent, de manière qu'elles ne puissent tourner, sur le côté du plan du manche délimité par les branches, des parties de brosse opposées pour le brossage simultané de la face avant et de la face arrière des dents, comportant des poils faisant saillie d'un support de poils et dirigés vers l'autre partie de brosse, caractérisée en ce que les supports de poils (17, 17' ; 20 ; 20') font saillie par rapport au plan du manche avec une direction longitudinale approximativement en forme de L, à partir des branches (4, 4' ; 4a, 4'a ; 4b ; 4'b) du manche (1, 1a, 1 b), et en ce qu'ils sont pourvus, à leurs extrémités éloignées du manche, de poils dirigés, pendant l'utilisation, vers le palais ou la gencive, et en ce que les parties de brosse (3, 3' ; 3a, 3'a ; 3b, 3'b ; 3d ; 3e) ont une forme arrondie, en vue de dessus à partir du plan du manche et du côté éloigné de ce plan.

2. Brosse à dents selon la revendication 1, caractérisée en ce que les supports de poils (17, 17' ; 20') ne présentent pas de poils sur leurs côtés opposés, tout au moins dans la zone tournée vers le manche (1 a).

3. Brosse à dents selon la revendication 2, caractérisée en ce que les supports de poils (20') vont en se rétrécissant en direction de leur extrémité éloignée du manche, sur leur côté (22) ne présentant pas de poils.

4. Brosse à dents selon la revendication 2 ou 3, caractérisée en ce que la zone du support de poils (20') ne comportant pas de poils, s'étend, vue à partir du plan du manche, sur un angle compris entre 120 et 140°.

5. Brosse à dents selon l'une des revendications 2 à 4, caractérisée en ce que les supports de poils (17, 17' ; 20') sont pourvus de poils, dans le plan traversant les deux supports de poils perpendiculairement au plan du manche, au-delà du sommet de ces supports.

6. Brosse à dents selon l'une des revendications 1 à 5, caractérisée en ce que les parties de brosse (3, 3' ; 3a, 3'a ; 3, 3'b ; 3d ; 3e) sont arrondies en forme bombée ou sphérique, à leur extrémité éloignée du manche (1, 1a, 1b).

7. Brosse à dents selon l'une des revendications 1 à 6, caractérisée en ce que la direction longitudinale des parties de brosse (3, 3' ; 3a, 3'a ; 3b, 3'b ; 3d ; 3e) forme avec chacune des branches du manche un angle d'environ 90°.

8. Brosse à dents selon l'une des revendications 1 à 7, caractérisée en ce que les deux parties de brosse (3, 3' ; 3a, 3'a ; 3b, 3'b ; 3d ; 3e) sont inclinées l'une vers l'autre de telle sorte que leurs directions longitudinales forment un angle aigu, avantageusement compris entre 20 et 30°, en convergeant dans le sens de l'éloignement du manche (1, 1 a, 1 b).

9. Brosse selon l'une des revendications 1 à 8, caractérisée en ce que les deux parties de brosse sont fixées sur le manche de manière interchangeable.

10. Brosse à dents selon l'une des revendications 1 à 9, caractérisée en ce que le manche a une forme en fer à cheval, avec une partie incurvée élargie éloignée des parties de brosse à laquelle se raccorde, de chaque côté, un prolongement portant en extrémité la partie de brosse correspondante, la distance entre les deux prolongements, de préférence sensiblement parallèles, étant inférieure au diamètre de la partie incurvée.
